# EUROPÄISCHE PATENTSCHRIFT

(11) **EP 0 810 043 B1**
(45) Veröffentlichungstag und Bekanntmachung des Hinweises auf die Patenterteilung: **02.08.2000**
(21) Anmeldenummer: 97107988.4
(22) Anmeldetag: 16.05.1997
(51) Int. Cl.: B21B 31/06, B21B 13/00

(54) **Walzgerüstanordnung für einadriges Walzen**
Roll stand arrangement for single strand rolling
Structure de cage de laminoir pour laminage à ligne unique

(30) Priorität: 01.06.1996 DE 19622155
(43) Veröffentlichungstag der Anmeldung: 03.12.1997
(73) Patentinhaber: SMS Demag AG, 40237 Düsseldorf (DE)
(72) Erfinder: Pithan, Gerhard, 57250 Netphen (DE); Grimmel, Rüdiger, 57250 Netphen (DE); Keller, Karl, 57271 Hilchenbach (DE)
(74) Vertreter: Valentin, Ekkehard, Dipl.-Ing.

(56) Entgegenhaltungen:
- EP-A- 0 659 493
- EP-A- 0 764 480
- EP-B- 0 165 673
- DE-C- 970 102
- US-A- 3 945 234
- PATENT ABSTRACTS OF JAPAN vol. 096, no. 005, 31.Mai 1996 & JP 08 019803 A (KOBE STEEL LTD), 23.Januar 1996,

## Beschreibung

Die Erfindung bezieht sich auf eine Walzgerüstanordnung für einadriges Walzen, bei der, unter sich gleiche, jeweils ein Walztragwellenpaar und deren Antriebsgetriebe aufnehmende Walzgerüstgehäuse hintereinander mit abwechselnd winklig gegen die Walzlinie geneigt liegenden Walzentragwellen in Blockbauweise auf eine Tragkonstruktion aufgesetzt sind, die eine Grundplatte und eine Mehrzahl von paarweise mit Abstand abwechselnd vertikal auf der einen und der anderen Seite auf dieser aufstehende Stützplattenpaare mit Auflageflächen aufweist, auf die die Walzgerüstgehäuse jeweils mit, beidseitig an diesen angeordneten Seitenflanschen aufsetz- und verschraubbar sind, wobei zwischen den Stützplatten jeweils, mit deren Seitenflächen und der Grundplatte verbundene Versteifungselemente angeordnet sind.

Walzgerüstanordnungen dieser Gattung werden u.a. als Fertigabschnitte in kontinuierliche, mit sehr hohen Walzgeschwindigkeiten betriebene Drahtwalzstraßen eingesetzt. Die Tragkonstruktion der Walzgerüstanordnung muß deshalb eine große Längs- und Quersteifigkeit aufweisen und in hohem Maße vibrationsfest sein, damit die Qualität des die Walzgerüstanordnung durchlaufenden Drahtes (Querschnittsabmaße und Oberfläche) sichergestellt sind.

Bei einer bekannten Walzgerüstanordnung (EP-B1-165 673) besteht die Tragkonstruktion aus einer einstückigen, verhältnismäßig schweren Stahlplatte, als Grundplatte, auf der nach Art eines liegenden T-Querschnitts eine weitere Stahlplatte als Stegplatte stehend aufgeschweißt ist. Auf die Grundplatte ist, vertikal aufstehend eine Mehrzahl von Stützplatten-Paaren aufgesetzt, die mit vertikalen Seitenkanten abwechselnd, an der einen bzw. der anderen der Seitenflächen der Stegplatte anliegend mit dieser und der Grundplatte verschweißt sind. Die Stützplatten weisen paarweise parallel und winklig zur Horizontalen verlaufende Auflageflächen für das Auflegen von, an den Seiten der Walzgerüstgehäuse angeordneten, mit den Stützplatten verschraubbaren Seitenflanschen auf.

Nach einer weiteren, bekanntgewordenen Druckschrift (EP 0 764 480 A1), die einen Stand des Technik nach Artikel 54(3) EPÜ darstellt, sollen statt der, aufrecht stehenden über die Länge der Tragkonstruktion auf die Grundplatte aufgeschweißten durchgehenden Stegplatte und der, jeweils seitlich an diese angeschweißten Stützplattenpaare für die einzelnen Walzgerüstgehäuse die Stützplattenpaare auf die Grundplatte aufgesetzt und auf dieser über deren Breite oder einen Teil davon verschweißt werden. Zwischen diese Stützplatten und die jeweils ein Paar bildenden Platten selbst sollen dann Paare von Spitzwinkel-Stützen angeordnet werden, die jeweils auf einer, geneigt zur Grundplatte, auf dieser aufstehenden Verstärkungsplatte und einer, mit einer waagerechten Oberkante gegen die Seitenfläche dieser Verstärkungsblöcke angesetzten Abstützplatte bestehen. Grundplatte und Stützplattenpaare, Verstärkungsplatten und Abstützplatten sind an ihren Berührungslinien miteinander verschweißt, um einen, wie in der Beschreibung der Druckschrift erläutert, biege- und torsionsfesten Körper für die Tragkonstruktion zu schaffen.

Diese Ausbildungsform der Tragkonstruktion erscheint gegenüber der anfangs genannten Tragkonstruktion nach (EP-B1-165 673) zwar torsionsfester, aber offenbar nicht biegefester als diese und baut vergleichsweise ebenso schwer wie die erstgenannte Ausbildungsform, weil die Verstärkungsplatten und die, diese stützenden Abstützplatten, wenn sie vergleichbaren Beanspruchungen gewachsen sein sollen, nach Querschnitt und Gewicht zusammengenommen mindestens dem Gewicht der Ausbildung mit durchgehender Stegplatte entsprechen müssen, die sie verbessern sollen.

Der Erfindung liegt die Aufgabe zugrunde, eine Tragkonstruktion für die gattungsgemäßen Walzgerüstanordnungen zu schaffen, die über ihre Länge nicht nur verwindungssteif und biegefest ist, sondern auch leichter baut als diese.

Diese Aufgabe wird dadurch gelöst, daß die Versteifungselemente aus Winkelblechen mit symmetrischem Winkelquerschnitt bestehen, deren äußere, parallele Randkanten auf der Grundplatte aufliegen und deren winklig verlaufende Randkanten an den Seitenflächen der Stützplatten anliegen. Die äußeren parallelen Randkanten der Winkelbleche können dabei, an den Randkanten der Grundplatten endend, mit diesen verbunden sein. Die Winkelbleche können mit ihrer Giebeldachkante parallel zur Walzlinie, unterhalb dieser verlaufend, als Ableitbleche für den Sinterablauf wirksam werden. Wie die Erfindung weiter vorschlägt, können zweckmäßig die Auflageflächen der Stützplatten in einer, parallel zur horizontalen Walzmittenebene verlaufenden Ebene liegen, und die aufzulegenden Seitenflanschen der Walzgerüstgehäuse jeweils aus zwei, rechtwinklig zueinander stehenden Flanschabschnitten bestehen. Um diese Tragkonstruktion vibrations- und dröhnfester zu machen, können, wie die Erfindung weiter vorschlägt, die von den Winkelblechen der Grundplatte und den Stützplatten gebildeten Hohlräume mit einer erstarrenden Gußmasse ausgefüllt werden, die auch noch durch, mit den Innenflächen der Winkelbleche der Grundplatte bzw. der Stützplatte verbundene Bewehrungen verstärkt werden kann.

Die erfindungsgemäße Ausbildungsform schafft eine Tragkonstruktion für die Walzgerüstgehäuse, die praktisch aus einem durchgehenden, verhältnismäßig dünnwandigen Hohlbalken mit einem, über dessen Länge gleichbleibenden symmetrischen Dreieckquerschnitt besteht. Dieser, vergleichsweise leichte Hohlbalken gewährleistet nicht nur eine große Biegefestigkeit der Tragkonstruktion über ihre Länge, sondern eine ebenfalls große Verwindungsfestigkeit. Durch das Einbringen einer Gußmasse in den Hohlbalken läßt sich die Tragkonstruktion zusätzlich sehr dröhnfest machen. Die symmetrischen Dreieckquerschnitte bewirken gleichzeitig, ebenfalls über die gesamte Länge dieser Tragkonstruktion einen unbehinderten Abfluß des Sinters nach beiden Seiten.

Die Erfindung wird anhand des in der Zeichnung dargestellten Ausführungsbeispiels näher erläutert. In der Zeichnung zeigen
- Fig. 1: die Ansicht der Walzgerüstanordnung in Walzrichtung gesehen in schematischer Darstellung und
- Fig. 2: eine Teildraufsicht auf die Tragkonstruktion, ebenfalls in schematischer Darstellung.

Wie aus Fig. 1 in Verbindung mit Fig. 2 zu ersehen, sind die Stützplattenpaare 1,1 bzw. 2,2 in der Walzline W um ein bestimmtes Maß gegeneinander versetzt, abwechselnd jeweils auf der einen bzw. der anderen Seite, A; B der Walzlinie auf der Grundplatte 3 angeordnet und mit dieser durch Bolzen und Schrauben 4 verbunden. Zwischen den Stützplattenpaaren 1 bzw. 2 sind, hier aus einem Stück gebogene Winkelbleche 5 mit symmetrischem Winkelquerschnitt angeordnet, deren äußere Randkanten auf der Grundplatte 3 aufliegen und hier mit dieser verschweißt sind. Die Winkelrandkanten 5b der Winkelbleche 5 liegen an den Seitenflächen der Stützplatten 1 an und sind hier mit diesen ebenfalls verschweißt.

An den Seiten der Walzgerüstgehäuse 6 bzw. 7 (Fig. 1) sind jeweils zwei rechtwinklig zueinander stehende Seitenflanschabschnitte 8a, 8b bzw. 9a, 9b vorgesehen, die wechselweise auf den Auflageflächen 1a bzw. 2a der Stützplatten 1 bzw. 2 aufliegen und mit diesen durch Schrauben 10 bzw. 11 verbunden sind. Wie ersichtlich verlaufen die Außenflächen der Winkelbleche 5 im Abstand von den Außenflächen der auf die Stützplatten 1 bzw. 2 aufgesetzten Walzgerüstgehäuse 6 bzw. 7 und die Giebeldachkante 5c der Winkelbleche 5 verläuft unterhalb der Walzlinie W mit der Wirkung, daß der dort gebildete Sinter auf die Außenfläche des Winkelblechs 5 auftrifft und von dieser nach beiden Seiten abgeleitet wird.

Das Winkelblech 5 kann auch auf nicht dargestellte Weise aus einzelnen mit ihren Randkanten entsprechend zusammengeschweißten Platten bestehen.

Die von den Winkelflächen 5, der Grundplatte 3 und den Stützplatten 1, 2 gebildeten Hohlräume können ggfs. mit einer erstarrenden Masse bspw. Hartbeton, ausgegossen werden. Mit dieser Maßnahme läßt sich nicht nur die Stabilität der Tragkonstruktion verstärken; es werden auch möglich Vibrationen gedämpft und Dröhneffekte vermieden.

## Patentansprüche

1. Walzgerüstanordnung für einadriges Walzen, bei der unter sich gleiche, jeweils ein Walzentragwellenpaar und das Antriebsgetriebe aufnehmende Walzgerüstgehäuse (6; 7) hintereinander mit abwechselnd winklig gegen die Walzlinie (W) geneigt liegenden Tragwellen in Blockbauweise auf eine Tragkonstruktion aufgesetzt sind, die eine Grundplatte (3) und eine Mehrzahl von paarweise, mit Abstand abwechselnd vertikal auf der einen und der anderen Seite auf dieser aufstehende Stützplattenpaare (1; 2) mit Auflageflächen (1a; 2a) aufweist, auf die die Walzgerüstgehäuse (6; 7) jeweils mit, beidseitig an diesen angeordneten Seitenflanschen (8a, 8b; 9a, 9b) aufsetz- und verschraubbar sind, wobei zwischen den Stützplatten (1; 2) jeweils, mit deren Seitenflächen und mit der Grundplatte (3) verbundene Versteifungselemente (5) angeordnet sind, und wobei
die Versteifungselemente aus Winkelblechen (5) mit symmetrischem Winkelquerschnitt bestehen, deren äußere, parallele Randkanten (5a) auf der Grundplatte (3) aufliegen, und deren winklig verlaufende Randkanten (5b) zwischen den Plattenstützen (1; 2) an deren Seitenflächen (1; 2) anliegen.

2. Walzgerüstanordnung nach Anspruch 1,
**dadurch gekennzeichnet,**
daß die äußeren Randkanten (5a) der Winkelbleche (5) an den Randkanten der Grundplatte (3) endend, mit dieser verbunden sind.

3. Walzgerüstanordnung nach einem der Ansprüche 1 und/oder 2,
**dadurch gekennzeichnet,**
daß die Winkelbleche (5) mit ihrer Giebeldachkante (5c) parallel zur Walzlinie (W) unterhalb dieser verlaufend, als Ableitblech für den Sinterablauf wirksam werden.

4. Walzgerüstanordnung nach einem oder mehreren der Ansprüche 1 bis 3,
**dadurch gekennzeichnet,**
daß die Auflageflächen (1a; 2a) der Stützplatten (1; 2) in einer, parallel zur horizontalen Walzmittenebene verlaufenden Ebene liegen und die, aufzulegenden Seitenflanschen der Walzgerüstgehäuse (6; 7) jeweils aus zwei, rechtwinklig zueinander stehenden Flanschabschnitten (8a, 8b; 9a, 9b) bestehen.

5. Walzgerüstanordnung nach einem der Ansprüche 1 bis 4,
**dadurch gekennzeichnet,**
daß die von den Winkelblechen (5), der Grundplatte (3) und den Stützplatten (1, 2) gebildeten Hohlräume mit einer erstarrenden Gußmasse (Beton) ausgefüllt werden.

6. Walzgerüstanordnung nach Anspruch 5,
**dadurch gekennzeichnet,**
daß die Gußmasse durch, mit den Innenflächen der Winkelbleche (5), der Grundplatte (3) und den Stützplatten (1, 2) verbundene Bewehrungen verstärkt werden.

## Claims

1. Roll stand arrangement for single strand rolling, in which roll stand housings (6, 7), which are the same with respect to one another and which each receive a roll carrier shaft pair and the drive transmission, with carrier shafts inclined in alternatingly angled manner relative to the rolling line (W), are placed one after the other in modular build-up on a support construction, which comprises a base plate (3) and a plurality of support plate pairs (1; 2), which stand thereon in pairs at a spacing alternatingly vertically on the one and the other side, with support surfaces (1a; 2a) on which the roll stand housings (6; 7) are each placeable and screw-connectible by lateral flanges (8a, 8b; 9a, 9b) arranged at these at both sides, wherein reinforcing elements (5) are arranged each time between the support plates (1; 2) and connected with the side surfaces thereof and with the base plate (3), and wherein the reinforcing elements consist of angle plates (5) with symmetrical angle cross-section, the outer, parallel edges (5a) of which rest on the base plate (3) and the angularly extending edges (5b) of which between the plate supports (1; 2) bear against the lateral surfaces thereof.

2. Roll stand arrangement according to claim 1, characterised in that the outer edges (5a) of the angle plates (5), ending at the edges of the base plate (3), are connected with these.

3. Roll stand arrangement according to claim 1 and/or 2, characterised in that the angle plates (5), extending by their gable-roof edge (5c) parallel to the rolling line (W) and below this, are effective as deflecting plate for the sintering sequence.

4. Roll stand arrangement according to one or more of claims 1 to 3, characterised in that the support surfaces (1a; 2a) of the support plates (1; 2) lie in a plane extending parallel to the horizontal roll centre plane and the lateral flanges, which are to be supported, of the roll stand housings (6; 7) each consist of two flange sections (8a, 8b; 9a, 9b) standing at right-angles to one another.

5. Roll stand arrangement according to one of claims 1 to 4, characterised in that the cavities formed by the angle plates (5), the base plate (3) and the support plates (1, 2) are filled with a hardenable casting material (concrete).

6. Roll stand arrangement according to claim 5, characterised in that the casting materials are reinforced by reinforcements connected with the inner surfaces of the angle plates (5), the base plate (3) and the support plates (1, 2).

## Revendications

1. Structure de cage de laminoir pour laminage à ligne unique, dans laquelle des carters de cage de laminoir (6 ; 7) égaux entre eux et recevant chacun une paire d'arbres porte-cylindres et la transmission d'entraînement, avec des arbres porte-cylindres inclinés en alternance par rapport à la ligne de laminage (W), sont posés l'un derrière l'autre en montage par blocs sur une construction de support, ladite construction comprenant un plateau de base (3) et une pluralité de paires de plaques d'appui (1 ; 2) avec des surfaces d'appui (la ; 2a) dressées sur ledit plateau par paires à distance en alternance verticalement sur un côté et sur l'autre, surfaces d'appui sur lesquelles les carters de cage de laminoir (6 ; 7) peuvent être posés et vissés par des brides latérales respectives (8a, 8b ; 9a, 9b) disposées des deux côtés sur lesdits carters, dans laquelle des éléments de rigidification respectifs (5) reliés aux surfaces latérales et au plateau de base (3) sont agencés entre les plaques d'appui (1 ; 2), et dans laquelle les éléments de rigidification sont constitués par des tôles en équerre (5) à section angulaire symétrique, dont les arêtes de bord extérieures parallèles (Sa) reposent sur le plateau de base (3), et dont les arêtes de bord angulaires (5b) s'appuient entre les plaques d'appui (1 ; 2) contre leurs surfaces latérales.

2. Structure de cage de laminoir selon la revendication 1, caractérisée en ce que les arêtes de bord extérieures (5a) des tôles en équerre (5) sont reliées au plateau de base (3) et se terminent au niveau des arêtes de bord de celui-ci.

3. Structure de cage de laminoir selon l'une ou l'autre des revendications 1 et 2, caractérisée en ce que les tôles en équerre (5) s'étendent par leur arête de sommet (5c) parallèlement à la ligne de laminage (W) et au-dessous de celle-ci, et en ce qu'elles font office de tôle d'évacuation pour évacuer les battitures de laminage.

4. Structure de cage de laminoir selon l'une ou plusieurs des revendications 1 à 3, caractérisée en ce que les surfaces d'appui (1a ; 2a) des plaques d'appui (1 ; 2) se trouvent dans un plan parallèle au plan médian de laminage horizontal, et en ce que les brides latérales à poser des carters de cage de laminoir (6 ; 7) sont constituées chacune par deux tronçons de bride (8a, 8b ; 9a, 9b) situés à angle droit l'un par rapport à l'autre.

5. Structure de cage de laminoir selon l'une quelconque des revendications 1 à 4, caractérisée en ce que les cavités formées par les tôles en équerre (5), par le plateau de base (3), et par les plaques d'appui (1, 2) sont remplies avec une masse coulée (béton) solidifiée.

6. Structure de cage de laminoir selon la revendication 5, caractérisée en ce que la masse coulée est renforcée par des armatures reliées aux faces intérieures des tôles en équerre (5), du plateau de base (3) et des plaques d'appui (1, 2).
